# EUROPÄISCHE PATENTANMELDUNG

(11) **EP 3 246 077 A1**
(43) Veröffentlichungstag der Anmeldung: **22.11.2017**
(21) Anmeldenummer: 16173495.9
(22) Anmeldetag: 08.06.2016
(51) Int. Cl.: A63C 17/01

(54) **SCHWENKVORRICHTUNG FÜR EIN SKATEBOARD**

(30) Priorität: 20.05.2016 EP 16170647
(71) Anmelder: Rupp, Alexander, 93051 Regensburg (DE)
(72) Erfinder: Rupp, Alexander, 93051 Regensburg (DE)
(74) Vertreter: Hannke, Christian

(57) **Zusammenfassung**

Schwenkvorrichtung (1) für ein Skateboard (6), wobei die Schwenkvorrichtung ein unterhalb an einem Skateboard-Deck des Skateboards befestigbares Basisteil (2) und ein Schwenkteil (3), an welchem eine erste Fahrachse des Skateboards anordenbar ist, umfasst, wobei das Schwenkteil um eine Schwenkachse (5) relativ gegenüber dem Basisteil schwenkbar ist und ein erstes Ende (8) eines Drehfederelementes (7) mit dem Basisteil und ein zweites Ende (9) des Drehfederelementes mit dem Schwenkteil zumindest in Wirkkontakt steht, wobei ein Wert einer Kraft und/oder eines Schwenkwinkels in Bezug auf eine Verschwenkung des Schwenkteils gegenüber dem Basisteil von einem Wert einer durch eine Positionsveränderung des ersten und/oder dem zweiten Ende des Drehfederelementes veränderbaren Federrate des Drehfederelements abhängig ist.

## Beschreibung

Die Erfindung betrifft eine Schwenkvorrichtung für ein Skateboard, wobei die Schwenkvorrichtung ein unterhalb an einem Skateboard-Deck des Skateboards befestigbares Basisteil und ein Schwenkteil, an welchem eine erste, vorzugsweise eine vordere Fahrachse des Skateboards anordenbar ist, umfasst.

Aus dem Stand der Technik sind derartige Schwenkvorrichtungen bekannt. Die Schwenkbewegung des Schwenkteils wird gemäß dem Stand der Technik mittels einer Zug- bzw. Druckfeder gefedert. Derartige Schwenkvorrichtungen haben jedoch den gravierenden Nachteil, dass die Federrate der verbauten Feder nicht oder nur sehr aufwendig eingestellt werden kann, um das Fahrverhalten des Skateboards ganz nach den Bedürfnissen des Skaters einzustellen und zu verstellen.

Es ist daher die Aufgabe der vorliegenden Erfindung, eine Schwenkvorrichtung für ein Skateboard bereitzustellen, mittels welcher das Schwenkverhalten des Schwenkteils gegenüber dem Basisteil zu beeinflussen ist durch eine simple und schnell durchzuführende Federratenverstellung der verbauten Feder.

Die Aufgabe wird gelöst gemäß den Merkmalen des Anspruches 1.

Die Aufgabe wird dementsprechend gelöst durch eine Schwenkvorrichtung für ein Skateboard, wobei die Schwenkvorrichtung ein unterhalb an einem Skateboard-Deck des Skateboards befestigbares Basisteil und ein Schwenkteil, an welchem eine erste Fahrachse des Skateboards anordenbar ist, umfasst, wobei das Schwenkteil um eine Schwenkachse relativ gegenüber dem Basisteil schwenkbar ist und ein erstes Ende eines Drehfederelementes mit dem Basisteil und ein zweites Ende des Drehfederelementes mit dem Schwenkteil zumindest in Wirkkontakt steht, wobei ein Wert einer Kraft und/oder eines Schwenkwinkels in Bezug auf eine Verschwenkung des Schwenkteils gegenüber dem Basisteil von einem Wert einer durch eine Positionsveränderung des ersten und/oder des zweiten Endes des Drehfederelementes veränderbaren Federrate des Drehfederelements abhängig ist.

Alternativ oder kumulativ kann die Federrate des Drehfederelements auch noch verändert werden durch eine Veränderung eines Angriffspunkts der Kraft auf das erste und/oder das zweite Ende des Drehfederelements.

Durch Veränderung des Angriffspunktes der Kraft auf das erste und/oder das zweite Ende des Drehfederelements ändert sich der entsprechende angreifende Hebel, wodurch sich demzufolge das Drehmoment ändert und sich somit ebenso die Federrate des Drehfederelements verändert.

Unter dem Begriff "Schwenkwinkel" ist hierbei der Winkel zu verstehen, welchen das Schwenkteil nach Verschwenkung gegenüber dem Basisteil einnimmt. Insbesondere ist der Winkel zwischen einer Längserstreckung des Schwenkteils und einer Längserstreckung des Basisteils angeordnet. Je größer der Schwenkwinkel ist, desto weiter wurde das Schwenkteil gegenüber dem Basisteil in einer Umfangsrichtung verschwenkt.

Entsprechendes gilt für den Begriff der Kraft, wobei die Kraft diejenige Kraft ist, die benötigt wird, um das Schwenkteil gegenüber dem Basisteil zu verschwenken. Wurde beispielsweise die Federrate erhöht, so wird insgesamt mehr Kraft benötigt, um das Schwenkteil um den gleichen Drehwinkel auszulenken.

Bei der Schwenkachse handelt es sich besonders bevorzugt um eine reelle Schwenkachse. Insbesondere ist es auch denkbar, dass das Schwenkteil um mindestens zwei Schwenkachsen schwenkbar gelagert ist, beispielsweise mittels eines Schwenkkopfes, wodurch eine dreidimensionale Schwenkbewegung des Schwenkteils möglich ist.

Gemäß einer besonders vorteilhaften Ausführungsform ist das Drehfederelement zumindest teilweise um die Schwenkachse herum angeordnet, wobei eine Längserstreckung des Drehfederelements mit einer Längserstreckung der Schwenkachse übereinstimmt.

Durch eine derartige Anordnung des Drehfederelements kann der Bauraumbedarf verkleinert werden, so dass insgesamt die Schwenkvorrichtung in seiner Größe kleiner und kompakter gebaut werden kann.

Es ist gemäß einer weiteren Ausführungsform bevorzugt, dass das Drehfederelement eine Schenkelfeder mit einem ersten und einem zweiten Schenkel ist, wobei der erste Schenkel dem ersten Ende des Drehfederelements und der zweite Schenkel dem zweiten Ende des Drehfederelements entspricht.

Eine Schenkelfeder lässt sich insbesondere besonders leicht und einfach um die Schwenkachse herum anordnen. Weiter ist eine Schenkelfeder dahingehend vorteilhaft, da durch Positionsveränderung des ersten und des zweiten Schenkels besonders einfach bzw. vorteilhaft die Federrate verändert werden kann.

Insbesondere sind stufenlose oder nicht-stufenlose Positionsveränderungen zur Federratenveränderung denkbar.

Gemäß einer weiteren besonders bevorzugten Ausführungsform sind das erste und das zweite Ende des Drehfederelements mit dem Basisteil und dem Schwenkteil besonders einfach in Wirkkontakt bringbar, wenn das erste Ende des Drehfederelements mit mindestens einer ersten Federendeneinhängung und das zweite Ende des Drehfederelements mit mindestens einer zweiten Federendeneinhängung verbindbar ist, wobei die erste Federendeneinhängung an dem Basisteil und die zweite Federendeneinhängung an dem Schwenkteil angeordnet ist.

Insbesondere ist es hierbei denkbar, dass mittels der Federendeneinhängungen vorzugsweise auch nachträglich die Feder austauschbar ist, da die Enden des Drehfederelements mit den Federendeneinhängungen lösbar verbindbar sein können. Es ist jedoch auch denkbar, dass die Enden des Drehfederelements auch dauerhaft mit den Federendeneinhängungen verbunden sein können.

Gemäß einer ersten möglichen Ausgestaltungsvariante der Positionsveränderung des ersten und/oder des zweiten Endes des Drehfederelements ist es denkbar, dass mindestens zwei erste Federendeneinhängungen und mindestens zwei zweite Federendeneinhängungen vorgesehen sind, welche jeweils als eine Ausnehmung ausgebildet sind und das erste und zweite Ende des Drehfederelements sich in einer Längserstreckungsrichtung des Drehfederelements oder sich in einem Winkel gegenüber der Längserstreckungsrichtung erstrecken und das erste Ende in eine erste Federendeneinhängung und das zweite Ende in eine zweite Federendeneinhängung eingreift, wobei durch eine Überführung des ersten Endes und/oder des zweiten Endes in eine dem jeweiligen Ende entsprechende weitere Federendeneinhängung die Federrate des Drehfederelements veränderbar ist.

Das heißt, dass sowohl das Basisteil als auch das Schwenkteil Ausnehmungen aufweisen, welche beispielsweise als Bohrungen oder dergleichen ausgestaltet sein können. Insbesondere erstrecken sich die Ausnehmungen in einer Höhenrichtung und insbesondere senkrecht zu einer Längserstreckung des Skateboards oder in einem Winkel zur Höhenrichtung und/oder in einem Winkel zur Längserstreckung des Skateboards. Insbesondere stimmt die Längserstreckung des Skateboards mit der Längserstreckung des Basisteils überein.

Das Drehfederelement weist hierbei ein erstes und ein zweites Ende auf, welche sich in die Längserstreckung des Drehfederelements erstrecken. Ist hierbei vorteilhaft das Drehfederelement als eine Schenkelfeder ausgebildet, welche einen ersten und einen zweiten Schenkel aufweist, so sind die beiden Schenkel in einem Endbereich derart gebogen, dass die jeweiligen Enden sich in die Längserstreckung des Drehfederelements, vorliegend der Schenkelfeder, erstrecken. Durch eine derartige Ausgestaltung können die Enden des Drehfederelements besonders einfach in die entsprechenden Ausnehmungen eingebracht werden, so dass die Enden in die Ausnehmungen eingreifen.

Darüber hinaus kann bei einer derartigen Ausgestaltung der Schwenkvorrichtung die Federrate besonders einfach verändert werden, indem das erste Ende und/oder das zweite Ende des Drehfederelements, insbesondere der Schenkelfeder, von einer Ausnehmung des Basisteils und/oder Schwenkteils in eine weitere Ausnehmung überführt wird. Beispielsweise wird das erste Ende des Drehfederelements von einer Ausnehmung des Basisteils in eine andere Ausnehmung des Basisteils überführt, wodurch die Federrate des Drehfederelements veränderbar ist.

Alternativ oder kumulativ kann entsprechend das zweite Ende des Drehfederelements von einer Ausnehmung des Schwenkteils in eine andere Ausnehmung des Basisteils überführt werden, wodurch ebenfalls eine Änderung der Federrate einhergeht.

Besonders vorteilhaft sind die Ausnehmungen des Basisteils und des Schwenkteils in einer Umfangsrichtung um die Schwenkachse herum angeordnet. Besonders vorteilhaft sind die Ausnehmungen derart angeordnet, dass die Enden des Drehfederelements bei einer Positionsverstellung der Enden auf einer Umfangsrichtung des Drehfederelements angeordnet sind, da die Drehfederenden nicht um die Schwenkachse an sich in ihrer Position verändert werden, sondern um eine fiktive Schwenkachse, welche nicht mit der Schwenkachse des Schwenkteils übereinstimmt.

Gemäß einer alternativen und ebenfalls bevorzugten Ausführungsform ist die erste Federendeneinhängung als eine erste Gewindehülse und die zweite Federendeneinhängung als eine zweite Gewindehülse, jeweils mit einem Außengewinde, ausgebildet, wobei das erste Ende des Drehfederelements mit der ersten Gewindehülse und das zweite Ende des Drehfederelements mit der zweiten Gewindehülse derart wirkverbindbar ist, dass die Enden in ein entsprechendes Inneres der zugehörigen Gewindehülse einbringbar sind und die erste Gewindehülse in mindestens ein entsprechendes Innengewinde des Basisteils und die zweite Gewindehülse in mindestens ein entsprechendes Innengewinde des Schwenkteils einschraubbar sind, wobei durch eine Überführung der ersten Gewindehülse mit dem ersten Ende des Drehfederelements und/oder der zweiten Gewindehülse mit dem zweiten Ende des Drehfederelements in ein der jeweiligen Gewindehülse entsprechendes weiteres Innengewinde die Federrate des Drehfederelements veränderbar ist.

Anstelle einer Gewindehülse können auch ähnliche Elemente verwendet werden, welche den gleichen Zweck erfüllen.

Vorzugsweise sind hierbei für das Schwenkteil und das Basisteil mindestens zwei Innengewinde vorgesehen. Unter einem Innengewinde ist hierbei insbesondere zu verstehen, dass Bereiche des Schwenkteils und des Basisteils vorgesehen sind, welche ein Innengewinde derart aufweisen, dass die Gewindehülse in dieses Innengewinde hineinschraubbar ist.

Die Innengewinde sind hierbei derart ausgebildet, dass bei einem Herausschrauben der Federendeneinhängungen durch ein simples Weiterbewegen der Federendeneinhängung der Wirkkontakt zwischen der Federendeneinhängung und dem entsprechendem Ende des Drehfederelements nicht gelöst werden muss. Es ist daher vorteilhaft, wenn die Innengewinde untereinander durch zumindest einen Spalt miteinander verbunden sind, wobei sich das Ende des Drehfederelements in diesem Spalt bewegen kann.

Die Gewindehülse, welche mit einem Ende des Drehfederelements zumindest in Wirkkontakt steht, weist hierbei ein Außengewinde und ein Inneres auf, wobei in das Innere der Gewindehülse das jeweilige Ende des Drehfederelements einbringbar ist.

Gemäß einer weiteren alternativen Ausführungsform weisen die erste und die zweite Federendeneinhängung jeweils ein linearverschiebbares Trägerteil mit mehreren nebeneinander angeordneten Zahnelementen auf, wobei die Zahnelemente mit einer um eine Drehachse drehbar gelagerten Drehspindel in Wirkkontakt stehen und mittels einer Drehung der Drehspindel das Trägerteil linear verschiebbar ist, wodurch die Position des ersten und/oder des zweiten Endes veränderbar ist und hierdurch die Federrate des Drehfederelements.

Besonders vorteilhaft wird das linearverschiebbare Trägerteil mittels einer Führung bei einer Linearverschiebung sicher geführt. Weiter vorteilhaft ist eine Arretierung der Drehspindel vorgesehen, um eine nicht gewünschte Federrateneinstellung ausschließen zu können.

Gemäß dieser Ausführungsform wird bei einer Drehung der Drehspindel, welche vorzugsweise ein Gewinde aufweist, welches mit den Zahnelementen des Trägerteils wirkverbindbar sind, hierdurch das Trägerteil linear verschoben und entsprechend die Position des entsprechenden Endes des Drehfederelements verändert und hierdurch entsprechend die Federrate des Drehfederelements verändert.

Gemäß einer weiteren bevorzugten Ausführungsform ist die erste und die zweite Federendeneinhängung jeweils ein durch eine Drehung in einem Gewinde linear verschiebbares Element ausgebildet, wobei das erste und das zweite Ende des Drehfederelements mit dem Element in Wirkkontakt stehen und durch eine Verschiebung der Elemente die Position des ersten und/oder zweiten Endes veränderbar ist und hierdurch die Federrate des Drehfederelements.

Hierdurch kann durch ein einfaches Verschieben des Elements bzw. der Elemente besonders einfach die Federrate eingestellt werden. Eine Verschiebung des Elements wird hierbei durch eine Drehung des Elements im Gewinde herbeigeführt, beispielsweise handelt es sich hierbei um eine Schraube, eine Gewindehülse oder dergleichen, so dass durch Einsatz eines Schraubenziehers, eines Imbus oder dergleichen das Element verschoben werden kann.

Besonders vorteilhaft wird ein entsprechendes Ende des Drehfederelements durch Bewegen des entsprechenden Elements mit bewegt, wobei das Ende in das Gewinde einbringbar ist. Vorzugsweise weist das entsprechende Ende solange eine konstante Position bezüglich des Gewindes auf, bis das Element in Wirkkontakt mit dem zugehörigen Element gebracht wird und durch Verschieben des Elements das Ende in seiner Position verändert wird.

Gemäß einer besonders bevorzugten Ausführungsform ist das Schwenkteil und/oder das Basisteil über zumindest ein Kugellager mit der Schwenkachse verbunden. Hierdurch wird die Verschwenkung des Schwenkteils gegenüber dem Basisteil insgesamt reibungsarmer und das Schwenkteil verkantet ebenso weniger mit der Schwenkachse, so dass auch ein störungsfreier Bewegungsablauf gewährleistet werden kann.

Alternativ oder kumulativ kann anstelle des Kugellagers auch ein Wälzlager, ein Zylinderrollenlager, ein Nadellager, ein Kegelrollenlager oder ein Tonnenlager vorgesehen sein.

Gemäß einer weiteren bevorzugten Ausführungsform ist eine Blockiereinrichtung vorgesehen, welche mit dem Basisteil und dem Schwenkteil verbindbar ist, um eine Verschwenkbewegung des Schwenkteils gegenüber dem Basisteil zu verhindern.

Beispielsweise kann es sich bei der Blockiereinrichtung um mindestens eine Schraubenverbindung handeln, mittels welcher das Basisteil und das Schwenkteil miteinander verschraubbar sind und wodurch entsprechend eine Verschwenkbewegung des Schwenkteils gegenüber dem Basisteil verhindert werden kann.

Gemäß einer weiteren bevorzugten Ausführungsform ist mittels einer Bewegung der ersten und/oder der zweiten Federendeneinhängung entlang einer Längsrichtung der Angriffspunkt der Kraft auf das erste und/oder das zweite Ende des Drehfederelement veränderbar, wodurch die Federrate des Drehfederelements veränderbar ist.

Bevorzugt weisen die erste und die zweite Federendeneinhängung jeweils ein Außengewinde auf und sind jeweils mit einem Gewinde mit einem zu dem Außengewinde passenden Innengewinde verbindbar, wobei die Längsrichtung der Längsrichtung des Gewindes entspricht.

Alternativ ist es auch denkbar, dass anstelle des Gewindes mittels mindestens einer Schienenvorrichtung die erste und/oder die zweite Federendeneinhängung entlang einer Längsrichtung der Schienenvorrichtung bewegbar sind, um den Angriffspunkt der Kraft auf das erste und/oder das zweite Ende des Drehfederelements zu verändern, wodurch auch hier die Federrate des Drehfederelements veränderbar ist.

Besonders vorteilhaft erstrecken sich hierbei das erste und/oder das zweite Ende des Drehfederelements sich in der Längsrichtung des Gewindes bzw. der Schienenvorrichtung.

Weitere vorteilhafte Ausführungsformen ergeben sich aus den Unteransprüchen.

Weitere Ziele, Vorteile und Zweckmäßigkeiten der vorliegenden Erfindung sind der nachfolgenden Beschreibung in Verbindung mit den Zeichnungen zu entnehmen. Hierbei zeigen:
- Fig. 1: die Schwenkvorrichtung in einer Seitenansicht;
- Fig. 2A: die Schwenkvorrichtung gemäß Figur 1 in einer unverschwenkten Stellung;
- Fig. 2B: die Schwenkvorrichtung gemäß Figur 2A in einer verschwenkten Stellung;
- Fig. 3A: eine Ausführungsform eines Drehfederelements;
- Fig. 3B: das Basisteil in einer Draufsicht;
- Fig. 3C: das Schwenkteil in einer Draufsicht;
- Fig. 4A: die Schwenkvorrichtung gemäß einer weiteren Ausführungsform in einer Seitenansicht;
- Fig. 4B: eine perspektivische Ansicht einer Gewindehülse;
- Fig. 4C: die Schwenkvorrichtung gemäß Figur 4A in einer Draufsicht;
- Fig. 4D: einen Ausschnitt der Schwenkvorrichtung in einer Seitenansicht gemäß Figur 4C;
- Fig. 5A: die Schwenkvorrichtung gemäß einer weiteren Ausführungsform;
- Fig. 5B: die Schwenkvorrichtung gemäß Figur 5A in einer Draufsicht;
- Fig. 6A: die Schwenkvorrichtung gemäß einer weiteren Ausführungsform;
- Fig. 6B: eine alternative Ausführungsform der Figur 6A;
- Fig. 7: die Schwenkvorrichtung mit einer Vorrichtung zum Verändern des Angriffspunktes der Kraft auf das erste und zweite Ende des Drehfederelements.

Die Figur 1 zeigt hierbei eine Schwenkvorrichtung 1 gemäß einer bevorzugten Ausführungsform in einer Seitenansicht, jedoch ohne eine Darstellung einer Federratenverstellung, welche in den nachfolgenden Figuren genauer dargestellt wird, wobei das Basisteil 2 unterhalb eines Skateboard-Decks 6 angeordnet ist, insbesondere ortsfest angeordnet ist. Das Basisteil 2 ist hierbei mit dem Deck 6 mittels der an Skateboard-Decks vorhandenen Standardbohrung verschraubt, so dass das Basisteil 2 ortsfest gegenüber dem Skateboard-Deck 6 angeordnet ist.

Wie weiter zu erkennen ist, ist ein Schwenkteil 3 mittels einer Schwenkachse 5 mit dem Basisteil 2 schwenkbar verbunden, wobei weiter ein Drehfederelement 7 vorgesehen ist, um eine Verschwenkung des Schwenkteils 3 gegenüber dem Basisteil 2 zu federn und insbesondere rückzustellen nach einer erfolgten Verschwenkung des Schwenkteils 3 gegenüber dem Basisteil 2.

Weiter ist erkennbar, dass eine erste Fahrachse 4 an dem Schwenkteil 3 angeordnet ist, an welcher Fahrachse 4 insbesondere Räder (hier nicht gezeigt) befestigt sein können. Bei der ersten Fahrachse 4 handelt es sich besonders bevorzugt um die Vorderachse des Skateboards, in Längsrichtung gesehen.

Die Figuren 2A und 2B zeigen hierbei die Schwenkvorrichtung 1 in einer unverschwenkten Stellung und in einer verschwenkten Stellung, d.h. in einer Stellung, in der das Schwenkteil 3 nicht gegenüber dem Basisteil 2 verschwenkt ist, und in einer Stellung, in der das Schwenkteil 3 gegenüber dem Basisteil 2 verschwenkt ist.

Die Figur 2A zeigt dabei die Schwenkvorrichtung 1 in einer unverschwenkten Position, d.h. das Schwenkteil 3 ist gegenüber dem Basisteil 2 in einer ersten Stellung, in welcher das Drehfederelement 7 nicht ausgelenkt ist, also nicht durch äußere auf das Federelement 7 wirkende Kräfte ausgelenkt wird. Insbesondere entspricht die Längsrichtung LB des Basisteils 2 der Längsrichtung des Schwenkteils LS.

Darüber hinaus ist zu erkennen, dass das Drehfederelement 7 als eine Schenkelfeder ausgebildet ist und zumindest teilweise um die Schwenkachse 5 herum angeordnet ist, wobei die Längserstreckung LF des Drehfederelements 7 der Längserstreckung LA der Schwenkachse entspricht.

Die Figur 3A zeigt eine vorteilhafte Ausgestaltung des Drehfederelements 7, insbesondere wenn das Drehfederelement 7 als eine Schenkelfeder 7 ausgestaltet ist. Wie deutlich zu erkennen ist, erstrecken sich das erste 8 und das zweite Ende 9 in der Längserstreckung LF des Drehfederelements 7.

Eine derartige Ausgestaltung des Drehfederelements 7, wie in der Figur 3A gezeigt, ist besonders vorteilhaft für die Ausgestaltung des Basisteils 2 und des Schwenkteils 3 gemäß der Figuren 3B und 3C, wobei das Basisteil 2 in der Figur 3B und das Schwenkteil 3 in der Figur 3C gezeigt ist.

Wie zu erkennen ist, sind das Schwenkteil 3 und das Basisteil 2 mittels der Schwenkachse 5 miteinander schwenkbar verbunden, wobei um die Schwenkachse 5 herum die Schenkelfeder 7 wie in der Figur 3A gezeigt derart angeordnet ist, dass die Längserstreckung LF der Schenkelfeder 7 der Längserstreckung LA der Schwenkachse 5 entspricht.

Dabei weisen sowohl das Basisteil 2 als auch das Schenkteil 3 Ausnehmungen 12, 12', 12" und 12'" auf, in welche das erste 8 und das zweite Ende 9 der Schenkelfeder 7 eingreifen können. Greifen die Enden 8, 9 in die Ausnehmungen 12, 12" ein, so entspricht dies der Neutralstellung der Feder 7. Die Federrate der Feder 7 kann hierbei dadurch verändert werden, indem das erste Ende 8 in die Ausnehmung 12' eingreift und/oder das zweite Ende 9 in die Ausnehmung 12'" eingreift. Prinzipiell sind für die Federhärte durch Einbringen der Enden 8, 9 in eine andere Ausnehmung verschiedene Federraten denkbar, entsprechend der Stellung der Enden 8, 9 in den Ausnehmungen 12, 12" oder 12, 12'" oder 12', 12" oder 12', 12"'.

Es ist natürlich auch denkbar, dass noch weitere Ausnehmungen vorgesehen sind, wodurch die Federrateneinstellung des Drehfederelements 7 noch vielfältiger und präziser einstellbar ist.

Weiter ist zu erkennen, dass das Basisteil 2 mindestens eine Bohrung 20 aufweist, welche dazu vorgesehen sind, das Basisteil 2 mit dem Skateboard-Deck 6 zu verbinden. Ebenso weist das Schwenkteil 3 mindestens eine Bohrung 21 auf, mittels welcher eine erste Fahrachse 4 mit dem Schwenkteil 3 verbindbar ist. Bei den Bohrungen 20, 21 handelt es sich insbesondere um Standardbohrungen, wie sie aus dem Stand der Technik bekannt sind. Mittels einer Auswahl der Bohrungen 20, 21 kann insbesondere der Rotationsradius der ersten Achse um die Schwenkachse 5 und der Radstand des Skateboards verändert werden, was zu einem anderen Fahrverhalten führt.

Die Figuren 4A und 4B sowie die Figuren 4C und 4D zeigen eine weitere alternative Ausgestaltung einer Schwenkvorrichtung 1, wobei die Federrate des Drehfederelements 7 veränderbar ist.

Die Federrate des Drehfederelements 7 wird hierbei wie folgt verändert. Das erste Ende 8 und das zweite Ende 9 des Drehfederelements 7, hier ausgestaltet als eine Schenkelfeder 7, sind mit einer ersten Federendeneinhängung 10 und einer zweiten Federendeneinhängung 11 verbunden, wobei die Federendeneinhängungen 10, 11 als Gewindehülsen 13 ausgebildet sind. Die Gewindehülsen 13 sind in einer möglichen Ausführungsform genauer in der Figur 4B dargestellt.

Die gestrichelten Gewindehülsen 13 beschreiben hierbei mögliche Positionen der Gewindehülsen 13, entsprechend dem Wunsch des Skateboarders nach der bevorzugten Federrate, jeweils für das Basisteil 2 und das Schwenkteil 3.

Wie der Figur 4B zu entnehmen ist, umfasst die Gewindehülse 13 ein Außengewinde 14 und ein Inneres 15, welches bevorzugt einen Hohlraum darstellt, in welchen ein Ende 8, 9 einbringbar ist. Weiter vorteilhaft weist die Gewindehülse 13 ein Ende 22 auf, welches einen Abschluss der Gewindehülse 13 darstellt.

Gemäß Figur 4C ist eine Draufsicht eines Ausschnittes der Schwenkvorrichtung 1 gezeigt, wobei mehrere Innengewinde 16 gezeigt sind. Die Innengewinde 16 sind vorliegend derart angeordnet, dass sie sich in einer Radialrichtung der Enden bzw. der Schenkel 8, 9 erstrecken. Dies erleichtert insbesondere das Einschrauben der Gewindehülsen 13 in das jeweilige Innengewinde 16. Damit vorteilhaft die Verbindung der Enden 8, 9 mit den Gewindehülsen 13 gelöst werden muss, sind die jeweiligen Innengewinde 16 mittels mindestens eines Spalts 23 miteinander verbunden, in welchem Spalt 23 sich die Enden 8, 9 von einem Innengewinde 16 zu dem nächsten bzw. einem anderen Innengewinde 16 bewegen können, wie insbesondere in der Figur 4D dargestellt wird.

Die Verbindung des Gewindes der Gewindehülse 13 mit dem Innengewinde 16 kann entweder durch Herausschrauben oder durch ein Hineinschrauben der Gewindehülse 13 gelöst werden, wobei ein Herausschrauben bevorzugt wird.

Figur 5A zeigt eine weitere alternative Ausgestaltung der Schwenkvorrichtung 1 zum Verstellen einer Federrate des Drehfederelements 7. Gezeigt ist die Federratenverstellung in einem Ausschnitt, wobei das erste Ende 8 des Drehfederelements 7 mit einem Trägerteil 17 in Wirkkontakt steht, indem durch eine Öffnung 24 des Trägerteils 17 das erste Ende 8 des Drehfederelements 7 hindurchgesteckt ist. Bei einer Linearverschiebung des Trägerteils 17 wird das erste Ende 8 entsprechend in seiner Position verändert. Vorzugsweise ist das erste Ende 8 derart weit durch die Öffnung 24 hindurchgesteckt, dass bei jeglicher Linearverschiebung in einer Richtung LL das Trägerteil 17 mit dem ersten Ende 8 in Wirkkontakt steht.

Durch eine Drehung der Drehspindel 19, welche mit dem Trägerelement 17 über Zahnelemente 18 des Trägerteils in das Gewinde der Drehspindel eingreifen und wobei die Zahnelemente 18 komplementär zum Gewinde der Drehspindel 19 ausgebildet sind, wird das Trägerelement 17 linear verschoben. Besonders vorteilhaft ist hierbei eine Führung (hier nicht gezeigt) für das Trägerelement 17 vorgesehen, um das Trägerelement 17 sicher und geführt verschieben zu können.

Dabei können die Zahnelemente 18 auf verschiedene Weisen ausgestaltet sein, beispielsweise, wie bereits erwähnt, komplementär zum Gewinde der Drehspindel 19, wobei auch Zahnelemente 18 denkbar sind, welche abgerundet, spitz zulaufend oder mehreckig ausgestaltet sind.

Vorteilhaft ist es auch denkbar, eine zusätzliche Arretierungsvorrichtung vorzusehen, welche die Bewegung der Drehspindel 19 beschränkt. Vorstellbar ist hierbei ein Splint, welcher in Öffnungen der Drehspindel 19 einbringbar ist, um so die Drehbewegung D einzuschränken.

Figur 5B zeigt hierbei eine Anordnung mit einer Verstelleinrichtung gemäß Figur 5A in einer Draufsicht.

Die Figur 6A zeigt eine weitere Ausführungsform der Schwenkvorrichtung 1. Beispielhaft ist die erste Federendeneinhängung 10 und ein durch eine Drehung 25 in einem Gewinde 26 linear verschiebbares Element 27 ausgebildet, wobei das erste Ende 8 des Drehfederelements 7 mit dem Element 27 in Wirkkontakt bringbar ist und durch eine Verschiebung des Elements 27 die Position des ersten Endes 8 veränderbar ist und hierdurch die Federrate des Drehfederelements 7.

Dabei ist das Element 27 durch eine Drehung 25 entlang einer Längserstreckung LG des Gewindes 26 verschiebbar und mit dem ersten Ende 8 des Drehfederelements 7 in Wirkkontakt bringbar. Bevorzugt weist das erste Ende 8 des Drehfederelements 7 solange eine konstante Lage bezüglich des Gewindes 26 auf, bis das Element 27 mit dem ersten Ende 8 in Wirkkontakt gebracht wird. Das Gewinde 26 kann ebenso mit einem Innengewinde und/oder einem Außengewinde ausgestattet sein, um möglichst vorteilhaft und platzsparend die Fedderrate zu verändern.

Steht das erste Ende 8 mit dem Element 27 in Wirkkontakt und wird das Element 27 weiter derart verschoben, dass der Wirkkontakt nicht gelöst wird, so wird die Position des ersten Endes 8 verändert und entsprechend auch die Federrate des Drehfederelements 7 verändert.

Denkbar ist auch, dass das Element 27 derart ausgebildet ist, dass das Element 27 immer mit dem ersten Ende 8 in Wirkkontakt steht. Eine derartige Ausgestaltung kann der Figur 6B entnommen werden. Dabei umfasst das Element 27 ein Hakenelement 28, welches an dem Element 27 angeordnet ist, so dass das Element 27 mit dem Hakenelement 28 in Wirkkontakt mit dem ersten Ende 8 steht. Hierbei ist jedoch kein Gewinde mehr vorgesehen, sondern eine Führungsschiene 29, da eine Drehung des Elements 27 zu unerwünschten Effekten führen kann.

Bei jeglicher Verschiebung des Elements 27 wird hierbei die Position des ersten Endes 8 des Drehfederelements 7 verändert und demnach die Federrate verändert.

Entsprechendes gilt ebenso für das zweite Ende 9 des Drehfederelements 7.

Die Figur 7 zeigt hierbei eine weitere Ausführungsform zur Veränderung der Federrate des Drehfederelements 7, wobei gemäß dieser Ausführungsform die Federendeneinhängungen 10, 11 in ihrer Position verändert werden, so dass sich der jeweils angreifende Hebel der Enden 8, 9 verändert und entsprechend sich das Drehmoment verändert. Durch Änderung des Drehmoments ändert sich vorliegend auch die Federrate des Drehfederelements 7.

In der Figur 7 sind hierbei lediglich schematisch die entsprechenden Bauteile dargestellt, um eine bessere Übersichtlichkeit der Figur gewährleisten zu können. Das erste Ende 8 ist mit dem Basisteil 2 und das zweite Ende 9 mit dem Schwenkteil 3 verbunden ist.

Die Schwenkvorrichtung umfasst hierzu zwei Gewinde 26, dessen Längsrichtungen LG sich auf einer gemeinsamen Geraden befinden. Die Federendeneinhängungen 10, 11 weisen ein Außengewinde 14 auf, welches sich in Wirkkontakt mit dem Gewinde 26 mittels eines passenden Innengewindes 16 befindet. Durch Drehung der Federendeneinhängungen 10, 11 bewegen sich die Federendeneinhängungen jeweils entlang der Längsrichtung LG, so dass hierdurch der Angriffspunkt 30 der Kraft verändert wird.

Wie weiter aus der Figur 7 zu erkennen ist, handelt es sich bei den Federendeneinhängungen 10, 11 vorteilhaft um Gewindehülsen 13, durch welche das erste und/oder das zweite Ende 8, 9 hindurchgeführt sind und so in Wirkkontakt mit der Gewindehülse 13 bringbar sind.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: Schwenkvorrichtung
- 2: Basisteil
- 3: Schwenkteils
- 4: erste Fahrachse
- 5: Schwenkachse
- 6: Skateboard
- 7: Drehfederelement
- 8: erstes Ende des Drehfederelement
- 9: zweites Ende des Drehfederelements
- 10: erste Federendeneinhängung
- 11: zweite Federendeneinhängung
- 12: Ausnehmung
- 13: Gewindehülse
- 14: Außengewinde
- 15: Inneres der Gewindehülse
- 16: Innengewinde
- 17: Trägerteil
- 18: Zahnelement
- 19: Drehspindel
- 20: Bohrung Deck
- 21: Bohrung der ersten Fahrachse
- 22: Ende Gewindehülse
- 23: Spalt
- 24: Öffnung
- 25: Drehung
- 26: Gewinde
- 27: Element
- 28: Hakenelement
- 29: Führungsschiene
- 30: Angriffspunkt der Kraft
- LA: Längserstreckung Schwenkachse
- LB: Längsrichtung des Basisteils
- LS: Längsrichtung des Schwenkteils
- LL: Linearverschieberichtung
- LF: Längserstreckung des Drehfederelements
- LG: Längsrichtung Gewinde

## Patentansprüche

1. Schwenkvorrichtung (1) für ein Skateboard (6), wobei die Schwenkvorrichtung (1) ein unterhalb an einem Skateboard-Deck des Skateboards befestigbares Basisteil (2) und ein Schwenkteil (3), an welchem eine erste Fahrachse (4) des Skateboards anordenbar ist, umfasst, wobei das Schwenkteil (3) um mindestens eine Schwenkachse (5) relativ gegenüber dem Basisteil (2) schwenkbar ist und ein erstes Ende (8) eines Drehfederelementes (7) mit dem Basisteil (2) und ein zweites Ende (9) des Drehfederelementes (7) mit dem Schwenkteil (3) zumindest in Wirkkontakt steht,
**dadurch gekennzeichnet, dass**
ein Wert einer Kraft und/oder eines Schwenkwinkels in Bezug auf eine Verschwenkung des Schwenkteils (3) gegenüber dem Basisteil (2) von einem Wert einer durch eine Positionsveränderung des ersten (8) und/oder des zweiten Endes (9) des Drehfederelementes (7) und/oder durch eine Veränderung eines Angriffspunktes (30) der Kraft auf das erste (8) und/oder das zweite Ende (9) des Drehfederelements (7) veränderbaren Federrate des Drehfederelements (7) abhängig ist.

2. Schwenkvorrichtung (1) nach Anspruch 1,
**dadurch gekennzeichnet, dass**
das Drehfederelement (7) zumindest teilweise um die Schwenkachse (5) herum angeordnet ist und eine Längserstreckung (LF) des Drehfederelementes (7) mit einer Längserstreckung (LA) der Schwenkachse (5) übereinstimmt.

3. Schwenkvorrichtung (1) nach Anspruch 1 oder 2,
**dadurch gekennzeichnet, dass**
das Drehfederelement (7) eine Schenkelfeder mit einem ersten und einem zweiten Schenkel ist, wobei der erste Schenkel dem ersten Ende (8) und der zweite Schenkel dem zweiten Ende (9) entspricht.

4. Schwenkvorrichtung (1) nach einem der Ansprüche 1 bis 3,
**dadurch gekennzeichnet, dass**
die Schwenkachse (5) einen Winkel gegenüber der Längserstreckung (LB) des Basisteils (2) aufweist, insbesondere einen Winkel im Bereich von 40°-120°, bevorzugter 40°-90° und besonders bevorzugt 60°-80°.

5. Schwenkvorrichtung (1) nach einem der Ansprüche 1 bis 4,
**dadurch gekennzeichnet, dass**
das erste Ende (8) des Drehfederelements (7) mit mindestens einer ersten Federendeneinhängung (10) und das zweite Ende (8) des Drehfederelements (7) mit mindestens einer zweiten Federendeneinhängung (11) verbindbar sind, wobei die erste Federendeneinhängung (10) mit dem Basisteil (2) und die zweite Federendeneinhängung (11) mit dem Schwenkteil (3) wirkverbunden ist.

6. Schwenkvorrichtung (1) nach Anspruch 5,
**dadurch gekennzeichnet, dass**
mindestens zwei erste Federendeneinhängungen (10) und mindestens zwei zweite Federendeneinhängungen (11) vorgesehen sind, welche jeweils als eine Ausnehmung (12) ausgebildet sind und das erste (8) und zweite Ende (9) des Drehfederelements (7) sich in eine Längserstreckungsrichtung (LF) des Drehfederelements (7) oder sich in einem Winkel gegenüber der Längserstreckungsrichtung (LF) des Drehfederelements (7) erstrecken und das erste Ende (8) in eine erste Federendeneinhängung (10) und das zweite Ende (9) in eine zweite Federendeneinhängung (11) eingreift, wobei durch eine Überführung des ersten Endes (8) und/oder des zweiten Endes (9) in eine dem jeweiligen Ende (8, 9) entsprechende weitere Federendeneinhängung (10, 11) die Federrate des Drehfederelements (7) veränderbar ist.

7. Schwenkvorrichtung (1) nach Anspruch 5,
**dadurch gekennzeichnet, dass**
die erste Federendeneinhängung (10) als eine erste Gewindehülse (13) und die zweite Federendeneinhängung (11) als eine zweite Gewindehülse (13), jeweils mit einem Außengewinde (14), ausgebildet sind, wobei das erste Ende (8) des Drehfederelements (7) mit der ersten Gewindehülse (13) und das zweite Ende (9) des Drehfederelements (7) mit der zweiten Gewindehülse (13) derart wirkverbindbar ist, dass die Enden (8, 9) in ein entsprechendes Inneres (15) der zugehörigen Gewindehülse (13) einbringbar sind und die erste Gewindehülse (13) in mindestens ein entsprechendes Innengewinde (16) des Basisteils (2) und die zweite Gewindehülse (13) in mindestens ein entsprechendes Innengewinde (16) des Schwenkteils (3) einschraubbar sind, wobei durch eine Überführung der ersten Gewindehülse (13) mit dem ersten Ende (8) des Drehfederelements (7) und/oder der zweiten Gewindehülse (13) mit dem zweiten Ende (9) des Drehfederelements (7) in ein der jeweiligen Gewindehülse (13) entsprechendes weiteres Innengewinde (16) die Federrate des Drehfederelements (7) veränderbar ist.

8. Schwenkvorrichtung (1) nach Anspruch 5,
**dadurch gekennzeichnet, dass**
die erste (10) und die zweite Federendeneinhängung (11) jeweils ein linearverschiebbares Trägerteil (17) mit mehreren nebeneinander angeordneten Zahnelementen (18) aufweisen, wobei die Zahnelemente (18) mit einer um eine Drehachse drehbar gelagerten Drehspindel (19) in Wirkkontakt stehen und mittels einer Drehung der Drehspindel (19) das Trägerteil (17) linear verschiebbar ist, wodurch die Position des ersten (8) und/oder des zweiten Endes (9) veränderbar ist und hierdurch die Federrate des Drehfederelements (7).

9. Schwenkvorrichtung (1) nach Anspruch 5,
**dadurch gekennzeichnet, dass**
die erste (10) und die zweite Federendeneinhängung (11) jeweils ein durch eine Drehung in einem Gewinde (25) linear verschiebbares Element (27) ausgebildet ist, wobei das erste (8) und das zweite Ende (9) des Drehfederelements (7) mit dem Element (27) in Wirkkontakt stehen und durch eine Verschiebung der Elemente (27) die Position des ersten (8) und/oder zweiten Endes (9) veränderbar ist und hierdurch die Federrate des Drehfederelements (7).

10. Schwenkvorrichtung (1) nach einem der vorangegangenen Ansprüche,
**dadurch gekennzeichnet, dass**
das Schwenkteil (3) und/oder das Basisteil (2) über zumindest ein Kugellager mit der Schwenkachse (5) verbunden ist.

11. Schwenkvorrichtung (1) nach einem der vorangegangenen Ansprüche,
**dadurch gekennzeichnet, dass**
eine Blockiereinrichtung vorgesehen ist, welche mit dem Basisteil (2) und dem Schwenkteil (3) verbindbar ist, um eine Verschwenkbewegung des Schwenkteils (3) gegenüber dem Basisteil (2) zu verhindern.

12. Schwenkvorrichtung (1) nach einem der Ansprüche 5 bis 9,
**dadurch gekennzeichnet, dass**
mittels einer Bewegung der ersten (10) und/oder der zweiten Federendeneinhängung (11) entlang einer Längsrichtung der Angriffspunkt (30) der Kraft auf das erste (8) und/oder das zweite Ende (9) des Drehfederelement (7) veränderbar ist, wodurch die Federrate des Drehfederelements (7) veränderbar ist.

13. Schwenkvorrichtung (1) nach Anspruch 12,
**dadurch gekennzeichnet, dass**
die erste (10) und die zweite Federendeneinhängung (11) jeweils ein Außengewinde (14) aufweisen und jeweils mit einem Gewinde (26) mit einem zu dem Außengewinde (14) passenden Innengewinde (16) verbindbar sind und die erste (10) und/oder die zweite Federendeneinhängung (11) entlang der Längsrichtung (LG) des Gewindes (26) bewegbar sind.

14. Schwenkvorrichtung (1) nach Anspruch 12,
**dadurch gekennzeichnet, dass**
mittels mindestens einer Schienenvorrichtung die erste (10) und/oder die zweite Federendeneinhängung (11) entlang einer Längsrichtung der Schienenvorrichtung bewegbar sind.

15. Schwenkvorrichtung (1) nach Anspruch 14,
**dadurch gekennzeichnet, dass**
die Schienenvorrichtung eine Blockiereinrichtung umfasst, mittels welcher Arretierungsvorrichtung die Bewegung der ersten und/oder der zweiten Federendeneinhängung blockierbar ist.
